# EUROPÄISCHE PATENTSCHRIFT

(11) **EP 2 888 418 B1**
(45) Veröffentlichungstag und Bekanntmachung des Hinweises auf die Patenterteilung: **09.09.2020**
(21) Anmeldenummer: 13707624.6
(22) Anmeldetag: 05.03.2013
(51) Int. Cl.: E03D 9/03, E03D 9/02

(54) **WC-KÖRBCHEN MIT VARIABLER PRODUKTABGABE**
TOILET CLEANER WITH VARIABLE PRODUCT DISPENSION
PANIER POUR TOILETTES À DÉBIT DE PRODUIT VARIABLE

(30) Priorität: 22.08.2012 DE 102012214898
(43) Veröffentlichungstag der Anmeldung: 01.07.2015
(73) Patentinhaber: Henkel AG & Co. KGaA, 40589 Düsseldorf (DE)
(72) Erfinder: LEHMANN, Detlef, 40699 Erkrath-Hochdahl (DE); MÜHLHAUSEN, Hans-Georg, 40597 Düsseldorf (DE)
(86) Internationale Anmeldenummer: PCT/EP2013/054314
(87) Internationale Veröffentlichungsnummer: WO 2014/029510

(56) Entgegenhaltungen:
- WO-A1-2008/120543
- DE-A1-102009 003 088
- DE-U- 7 332 236
- US-A- 1 067 472

## Beschreibung

Die vorliegende Erfindung betrifft ein WC-Körbchen zur Aufnahme von festen oder gelförmigen Zubereitungen.

### Stand der Technik

Zur selbsttätigen Reinigung von Toilettenschüsseln ist es bekannt, Wirkstoffzubereitungen in stückiger Form in einem käfigartigen Behälter am Innenrand der Toilettenschüssel anzubringen. Bei jedem Spülvorgang löst sich ein Teil des Wirkstoffs im Spülwasser und wird zusammen mit dem Wasser in der Schüssel verteilt.

Es werden derartige Wirkstoffzubereitungen eingesetzt, die einerseits zu formbeständigen, nicht zerfließenden Blöcken geformt werden können und andererseits eine ausreichende Löslichkeit besitzen, so dass während der kurzen Spülphase eine ausreichende Menge an Wirkstoffen an das Wasser abgegeben wird. Wichtig ist außerdem, dass der Wirkstoffblock nach dem Spülvorgang, abgesehen von einer Duftabgabe, unverändert bleibt.

Ein Beispiel für eine derartige Wirkstoffzubereitung findet sich in der DE 34 24 317 A1. Die Zubereitung enthält anionische und nichtionische Tenside, Parfüm, Cellulosepulver, Abspülregulatoren, anorganische Salze, Komplexbildner, kalksteinlösende Säuren, antimikrobielle Wirkstoffe, Plastifikatoren und weitere übliche Zusätze.

Bekannt sind einmalig verwendbare WC-Körbchen, die nach dem vollständigen Auflösen des Wirkstoffblocks entsorgt werden müssen. Günstiger im ökologischen Sinne sind die ebenfalls bekannten nachfüllbaren WC-Körbchen, von denen zwei in der DE 80 01 994 U1 und der DE 34 23 758 A1 beschrieben werden.

Die bekannten WC-Körbchen zur Aufnahme stückiger WC-Reinigungsblöcke sind für Pasten oder Flüssigkeiten üblicherweise nicht einsetzbar. Die Paste bzw. Flüssigkeit soll nämlich nach Beendigung des Spülvorgangs nicht selbsttätig aus dem Körbchen ausfließen oder heraustropfen. Bei jedem Spülvorgang soll außerdem nur ein definierter Bruchteil der Flüssigkeit bzw. Paste abgegeben werden. Dieser abgegebene Bruchteil der Wirkstoffzubereitung soll bei jedem Spülvorgang möglichst gleich sein. Derartige WC-Körbchen für pastöse oder flüssige Zubereitungen sind beispielsweise aus DE19520145A1 oder aus EP1334239B1 bekannt.

Auch sind im Stand der Technik Mehrkammerbehältnisse für die eingangs beschriebenen Wirkstoffzubereitungen bekannt, die derart in das WC-Becken gehangen werden, dass beim Spülvorgang des WC-Beckens mit Wasser eine Wirkstoffabgabe aus dem WC-Körbchen in das Toilettenbecken erfolgt. Durch die ungleichmäßigen Strömungsbedingungen innerhalb des Spülwasserflusses kann es, je nach Positionierung des WC-Körbchens am Rand des Toilettenbeckens, zu einer ungleichmäßigen Entleerung der Kammern kommen.

DE 10 2009 003 088 A2 offenbart ein WC-Körbchen gemäß des Oberbegriffs des Anspruchs 1.

Ein wesentlicher Nachteil all dieser WC-Körbchen ist dass die Wirkstofffreisetzung durch den Benutzer nicht gesteuert werden kann. Es besteht jedoch ein regelmäßiges Bedürfnis für Benutzer, die Menge an Wirkstoffen und somit die Intensität der Reinigungs- bzw. Beduftungsleistung eines WC-Körbchens auf einfache Weise beeinflussen zu können.

Aufgabe der vorliegenden Erfindung ist es daher die aufgezeigten Nachteile zu vermeiden und einen WC-Körbchen bereitzustellen, bei dem die Menge an Wirkstoffen und somit die Intensität der Reinigungs- bzw. Beduftungsleistung eines WC-Körbchens auf einfache Weise durch einen Benutzer beeinflussbar sind.

Diese Aufgabe wird durch ein WC-Körbchen mit den Merkmalen des Anspruchs 1 gelöst.

Das erfindungsgemäße WC-Körbchen zur Aufnahme von festen oder gelförmigen Zubereitungen umfasst eine Mehrzahl von - bezogen auf die Längsmittelachse M des WC-Körbchens - in Reihe zueinander angeordneten Behältern zur Aufnahme mindestens einer Zubereitung, wobei die Behälter derart unterhalb des Toilettenrandes positionierbar sind, dass sie beim Spülen der Toilette von Spülwasser überströmbar und jeweils mindestens eine Einlassöffnung und eine Auslassöffnung in der Behälterwand für das Spülwasser ausgeformt ist, einen Halter zum Befestigen des WC-Körbchens am Toilettenrand, wobei am WC-Körbchen ein Spülwasserleitelement derart angeordnet und konfiguriert ist, dass das Spülwasserleitelement von Spülwasser beim Spülen beaufschlagt und eine Zuführung des Spülwassers zu den Einlassöffnung des Behälters bewirkt ist, wobei die Einlassöffnungen asymmetrisch bezüglich der Vertikalachse V der Behälter und in einem Anstellwinkel α zur Längsmittelachse M von 1°-60°, bevorzugt 5°-45°, insbesondere bevorzugt 10°-30° angeordnet sind.

Durch die erfindungsgemäße asymmetrische Anordnung der Spülwassereinlassöffnungen sowie der gewinkelten Anstellung der Behälter des WC-Körbchens können zwei unterschiedliche Wirkstoffabgabemengen aus dem WC-Spüler realisiert werden, indem der WC-Spüler einfach durch den Benutzer an sich gegenüberliegenden Seiten des Toilettenbeckens positioniert wird. Dies wird nachfolgend noch näher erläutert.

### Behälter

Unter einem Behälter wird ein Verpackungsmittel verstanden, das dazu geeignet ist, eine feste, flüssige oder gelförmige Zubereitung zumindest teilweise zu umhüllen und/oder zusammenzuhalten.

Das erfindungsgemäße WC-Körbchen besteht aus einer Mehrzahl an Behältern wobei diese nebeneinander, in Reihe zueinander, angeordnet sind

Des Weiteren ist mehr als ein Behälter zur Aufnahme einer Zubereitung oder voneinander verschiedener Zubereitungen am WC-Körbchen vorgesehen. Hierdurch können insbesondere nicht miteinander lagerstabile Zubereitungen räumlich voneinander getrennt bevorratet werden. Es ist jedoch auch prinzipiell denkbar, insbesondere bei festen Zubereitungen, voneinander verschiedene Zubereitungen nebeneinander in einem Behälter von der Mehrzahl der Behälter zu positionieren.

In diesem Zusammenhang ist es vorteilhaft die Behälter derart auszubilden, dass ein Austausch von eingetretenem Spülwasser zwischen den Behältern verhindert ist.

Die Mehrzahl von Behältern können einstückig miteinander verbunden sein. Dies hat insbesondere den Vorteil, dass die Behälter einstückig, beispielsweise in einem Spritzgussprozess, geformt werden können und ein nachträgliches Zusammenfügen von einzelnen Behältern entfällt. Bei einer derartigen Ausbildung der Behälter ist es des Weiteren vorteilhaft, die Behälter als Halbschalen auszubilden, welche durch eine Materialbrücke miteinander in Verbindung stehen. Die Materialbrücke dient dabei als Scharnier, um das die Halbschalen gekippt und zu einem oder einer Mehrzahl von Behältern gefügt werden können.

Die Behälter können in einer Ausgestaltung der Erfindung über einen nicht wasserführenden Steg miteinander verbunden sein. Hierdurch lassen sich insbesondere formstabile Behälter ausbilden, die einen hinreichenden mechanischen Schutz der in ihnen bevorrateten Zubereitungen bereitstellen, wobei durch die Stege eine elastische Verbindung zwischen den Behältern ausbildbar ist, so dass das WC-Körbchen im eingesetzten Zustand der Kontur des Toilettenbeckens folgt.

Insbesondere für feste und gelförmige Zubereitungen ist der Behälter von Spülwasser durchströmbar ausgebildet, d.h. er weist zumindest eine Einlassöffnung für den Eintritt von Spülwasser in den Behälter und wenigstens eine Auslassöffnung zum Austritt von mit Zubereitung beladenem Spülwasser aus dem Behälter auf.

In einer vorteilhaften Ausbildung des erfindungsgemäßen WC-Körbchens liegen die Einlassöffnungen der Behälter im in der Toilette eingebauten Zustand des WC-Körbchens außerhalb des Spülwasserstroms. D.h. dass ohne Verwendung des Spülwasserleitelements kein oder zumindest nur eine sehr geringe Menge an Spülwasser durch die Einlassöffnungen in die Behälter eintritt.

Auch ist es vorteilhaft, die Einlassöffnungen schlitzartig parallel zur Längsachse des WC-Körbchens auszubilden.

### Zubereitungen

Feste Zubereitungen, welche auch gewöhnlich als Toilettensteine bezeichnet werden, werden überwiegend als gepresste Formkörper, als Extrudate oder mittels Gießverfahren hergestellt. Es ist auch denkbar derartige Formkörper zumindest teilweise aus einer gelförmigen oder flüssigen Phase auszubilden. So kann beispielsweise der Kern eines Toilettensteins aus einem Gel bestehen, das in einer Kavität des Toilettensteins z.B. durch Kleben fixiert ist.

Üblicherweise haben Toilettensteine heute eine zylindrische oder balkenartige Form. Es ist jedoch denkbar und wünschenswert, Formen bereitzustellen, die sich von diesen traditionellen Formen abgrenzen, wodurch eine größere Eigenständigkeit eines entsprechenden Produkts beim Verbraucher erzielt werden kann. Insbesondere können die festen Zubereitungen daher kugel oder zylinderartig ausgebildet sein. Zubereitungen für ein erfindungsgemäßes WC-Körbchen enthalten üblicherweise Substanzen wie z.B. Reinigungssubstanzen, Enzyme, Parfümöle, Farbstoffe, Tenside oder Schaumbildner. Insbesondere kann es sich hierbei um natürliche Parfümöle, Farbstoffe und Tenside handeln. Die Zubereitung weist bevorzugt einen Tensidgehalt von 2-50 Gew-% und/oder einen Parfümölgehalt von 1-20 Gew-% und/oder einen Farbstoffgehalt von 0,5-20 Gew-% auf. In einer besonders bevorzugten Ausführungsform umfasst die Zubereitung wenigstens ein Enzym in einer Konzentration von 0,1 bis 10 Gew-% auf.

Es ist besonders bevorzugt, dass ein Toilettenstein wenigstens einen ersten wasserlöslichen Grundkörper sowie wenigstens eine den Grundkörper zumindest teilweise überdeckenden, äußeren, wasserlöslichen Schicht umfasst. Ganz besonders bevorzugt ist es, wenn die äußere Schicht vom Grundkörper verschiedene optische Eigenschaften aufweist, wie beispielsweise Farbe und/oder Glanz. Hierdurch ist es möglich, eine Indikatorfunktion für den Benutzer bereitzustellen, welche nach einigen Spülgängen anzeigt, wie gleichmäßig die jeweiligen Toilettensteine im WC-Körbchen von Wasser überströmt und beaufschlagt sind, um evtl. eine andere Positionierung des WC-Spülers im Toilettenbecken vornehmen zu können.

Die äußere Schicht des Toilettensteins weist bevorzugt eine Dicke zwischen 10-1.000 µm, besonders bevorzugt 20-500 µm, ganz besonders bevorzugt 50-150 µm auf. Bevorzugt umschließt die Schicht den Grundkörper vollständig.

Bevorzugte Toilettensteine sind des Weiteren dadurch gekennzeichnet, daß der Grundkörper ein Granulat und/oder ein Extrudat und/oder ein Pellet und/oder ein Prill und/oder ein schmelzgegossener Formkörper und/oder eine Tablette ist.

### Halter

Das erfindungsgemäße WC-Körbchen umfasst einen Halter zum Befestigen des WC-Körbchens am Beckenrand einer Toilette.

Üblicherweise sind derartige Halter als stabförmiges Element mit zwei Schleifen ausgebildet, so dass durch die Federwirkung der Schleifen der Halter mit dem WC-Körbchen am Rand der Toilette geklemmt werden kann.

In einer vorteilhaften Weiterentwicklung der Erfindung umfasst der Halter wenigstens ein Federelement, das im in der Toilette eingebauten Zustand des WC-Spülers einen im Wesentlichen vertikalen oder horizontalen Federweg aufweist. Ferner ist es ganz besonders bevorzugt, dass der Halter wenigstens zwei Federelemente aufweist, wobei im in der Toilette eingebauten Zustand des WC-Spülers ein Federelement einen im Wesentlichen vertikalen Federweg und ein Federelement einen im Wesentlichen horizontalen Federweg aufweist. Durch den bereitgestellten Federweg wird eine verbesserte und flexiblere Fixierung des WC-Körbchens an Toiletten mit unterschiedlichen Beckenrandstärken und -ausgestaltungen ermöglicht. Insbesondere kann das Federelement rautenförmig ausgebildet sein.

Die Erfindung wird anhand der nachfolgenden Figuren beispielhaft näher erläutert. Es zeigen:
- Fig. 1: WC-Körbchen in im Toilettenbecken positioniertem Zustand
- Fig. 2: WC-Körbchen in perspektivischer Ansicht
- Fig. 3: WC-Körbchen in unterschiedlichen im Toilettenbecken positionierten Zuständen (Aufsicht)

Fig. 1 zeigt eine Ausführungsform des erfindungsgemäßen WC-Körbchens 1 in im Toilettenbecken 9 eingehangenem Zustand, wobei das WC-Körbchen 1 mittels des Halters 2 am Toilettenbecken 9 lösbar fixiert ist.

Das WC-Körbchen 1 besteht aus vier in einer Reihe angeordneten Behältern 3a, 3b, 3c, 3d welche zylinderförmig ausgebildet sind und welche jeweils eine feste WC-Reinigungszusammensetzung 4a,4b,4c,4d bevorraten. Auf der vom Toilettenbecken 9 abgewandet Seite des WC-Körbchens 1 sind die Auslassöffnungen 6a,6b,6c,6d der Behälter 3a,3b,3c,3d angeordnet.

Das WC-Körbchen 1 ist so konfiguriert, dass das Spülwasserleitelement 8 (nicht sichtbar) in im Toilettenbecken 9 eingehangenem Zustand unterhalb des Toilettenrandes 10 angeordnet ist.

Fig. 2 zeigt das Fig. 1 bekannte WC-Körbchen 1 in einer perspektivischen, auf die im in der Toilette 9 eingehangenen Zustand zum Toilettenbecken hin gerichteten Ansicht.

Die Behälter 3a,3b,3c,3d sind zylinderförmig ausgebildet, wobei deren Rotationsachse senkrecht zur Vertikalachse V angeordnet ist. Die Behälter 3a,3b,3c,3d sind linienartig nebeneinander angeordnet.

An den zylinderförmigen Behälter 3a,3b,3c,3d ist in etwa horizontal mittig das Spülwasserleitelement 8 über die gesamte Länge des WC-Körbchens 1 angeordnet. Das Spülwasserleitelement 8 ist plattenartig ausgebildet. Oberhalb des Spülwasserleitelements 8 sind in den Behältern 3a,3b,3c,3d Einlassöffnungen 5a,5b,5c,5d für Spülwasser vorgesehen, welches durch das Spülwasserleitelement 8 den Einlassöffnungen 5a,5b,5c,5d zugeführt wird.

Die Einlassöffnungen 5a,5b,5c,5d sind asymmetrisch bezüglich der Vertikalachse V an den Behältern 3a,3b,3c,3d angeordnet. Ferner sind die Behältern 3a,3b,3c,3d mit den jeweiligen Einlassöffnungen 5a,5b,5c,5d in einem Anstellwinkel α zur Längsmittelachse M von 1°-60°, bevorzugt 5°-45°, insbesondere bevorzugt 10°-30° angeordnet. Die Einlassöffnungen 5a,5b,5c,5d sind schlitzförmig, parallel zum Spülwasserleitelement 8 ausgebildet.

Bei Betätigung der WC-Spülung trifft Spülwasser, welches üblicherweise mit einer gerichteten Verwirblung in das Toilettenbecken gespült wird, mit einer Strömungsrichtungskomponente, welche parallel zum Spülwasserleitelement 8 verläuft, auf den WC-Spüler 1. Im gezeigten Beispiel der Fig. 2 ist dies durch den Pfeil angedeutet.

Durch die asymmetrische Anordnung der Einlassöffnungen 5a,5b,5c,5d und die angestellte Ausrichtung der Behälter 3a,3b,3c,3d gelangt unterschiedlich viel Spülwasser in die Einlassöffnungen 5a,5b,5c,5d, je nachdem aus welcher Richtung das Spülwasser auf den WC-Spüler 1 auftrifft. Mit der Spülwasserrichtungsabhängigen Beaufschlagung der Behälter 3a,3b,3c,3d mit Spülwasser erfolgt auch eine unterschiedlich starke Wirkstofffreisetzung aus dem WC-Spüler.

Diese Funktionsweise wird anhand von Fig. 3 näher erläutert. Fig. 3 zeigt zwei unterschiedliche Fixierungspositionen des erfindungsgemäßen WC-Körbchens 1 in einem Toilettenbecken 9, welche typischerweise vom Benutzer zur Fixierung von WC-Körbchen 1 am Toilettenbecken 9 gewählt werden.

Wird das aus Fig. 2 bekannte WC-Körbchen 1 wie in der linken Abbildung der Fig. 3 gezeigt, an der linken Seite des Toilettenrandes 9 befestigt, so wird, wenn der Spülwasserstrom eine Verwirblungsbewegung in Richtung des in Fig. 2 gezeigten Pfeils aufweist, vergleichsweise geringe Spülwassermengen in das WC-Körbchen 1 eindringen, da durch die Anstellung der Behälter 3a,3b,3c,3d der Spülwasserstrom in großen Teilen parallel zu den schlitzförmigen Einlassöffnungen 5a,5b,5c,5d verläuft. Wird hingegen das WC-Körbchen 1 an der rechten Seite des Toilettenbeckens 9 fixiert, wie es in der rechten Abbildung von Fig. 3 gezeigt ist, so trifft der Spülwasserstrom nicht mit der in Fig. 2 gezeigten Richtung auf das WC-Körbchen 1, sondern in genau der entgegen gesetzten Richtung. In diesem Fall wird durch die Anstellung der Behälter 3a,3b,3c,3d sowie die asymmetrische Ausbildung der Einlassöffnungen 5a,5b,5c,5d der Spülwasserstrom direkt auf die Einlassöffnungen 5a,5b,5c,5d zugeleitet, wodurch vergleichsweise große Spülwassermengen in das WC-Körbchen eintreten können. Durch diese, für den Benutzer einfach vorzunehmende Positionsvariation an einer Toilette, ist es dem Benutzer somit durch das erfindungsgemäße WC-Körbchen ermöglicht, den Grad der Produktfreisetzung aus dem WC-Spüler zu steuern.

## Patentansprüche

1. WC-Körbchen (1) zur Aufnahme von festen oder gelförmigen Zubereitungen umfassend
• eine Mehrzahl von - bezogen auf eine Längsmittelachse (M) des WC-Körbchens - in Reihe zueinander angeordneten Behältern (3a,3b,3c,3d) zur Aufnahme mindestens einer Zubereitung (4a,4b,4c,4d), wobei die Behälter (3a,3b,3c,3d) derart unterhalb des Toilettenrandes (10) positionierbar sind, dass sie beim Spülen der Toilette (9) von Spülwasser überströmbar sind und wobei jeweils mindestens eine Einlassöffnung (5a,5b,5c,5d) und eine Auslassöffnung (6a,6b,6c,6d) in einer Behälterwand (7) für das Spülwasser ausgeformt ist,
• wobei die Behältern (3a,3b,3c,3d), in im Toilettenbecken positioniertem Zustand jeweils eine zugehörige Vertikalachse (V) aufweisen,
• einen Halter (2) zum Befestigen des WC-Körbchens (1) am Toilettenrand (10),
• wobei am WC-Körbchen (1) ein Spülwasserleitelement (8) derart angeordnet und konfiguriert ist, dass das Spülwasserleitelement (8) von Spülwasser beim Spülen beaufschlagt und eine Zuführung des Spülwassers zu den Einlassöffnungen (5a,5b,5c,5d) bewirkt ist,
**dadurch gekennzeichnet, dass**
• die Behälter (3a,3b,3c,3d) zylinderförmig ausgebildet sind, wobei deren Rotationsachse senkrecht zur Vertikalachse (V) angeordnet ist,
• die Einlassöffnungen (5a,5b,5c,5d) asymmetrisch bezüglich der jeweilige Vertikalachse (V) der Behälter (3a,3b,3c,3d) und, durch jeweils eine gewinkelten Anstellung der Behälter des WC-Körbchens, in einem Anstellwinkel (α) zur Längsmittelachse (M) von 1°-60°, bevorzugt 5°-45°, insbesondere bevorzugt 10°-30° angeordnet sind, so dass zwei unterschiedliche Wirkstoffabgabemengen aus dem WC-Körbchen realisiert werden können, je nachdem aus welcher Richtung das Spülwasser auf den WC-Körbchen auftritt, indem das WC-Körbchen an sich gegenüberliegende Seiten des Toilettenbeckens positioniert wird.

2. WC-Körbchen (1) nach einem der vorherigen Ansprüche, **dadurch gekennzeichnet, dass** die Einlassöffnungen (5a,5b,5c,5d) schlitzförmig, parallel zum Spülwasserleitelement (8) ausgebildet sind.

## Claims

1. A rim block cage (1) for receiving solid or gel-like preparations, comprising
• a plurality of containers (3a, 3b, 3c, 3d) arranged in a row with respect to one another, in relation to a longitudinal center axis (M) of the rim block cage, for receiving at least one preparation (4a, 4b, 4c, 4d), it being possible for the containers (3a, 3b, 3c, 3d) to be positioned underneath the toilet bowl rim (10) such that, when the toilet (9) is flushed, flushing water can flow over said containers and at least one inlet opening (5a, 5b, 5c, 5d) and one outlet opening (6a, 6b, 6c, 6d) being formed in a container wall (7) for the flushing water,
• the containers (3a, 3b, 3c, 3d) each having an associated vertical axis (V) when positioned in the toilet bowl,
• a retainer (2) for fastening the rim block cage (1) to the toilet bowl rim (10),
• a flushing water guide element (8) being arranged and configured on the rim block cage (1) such that flushing water acts on the flushing water guide element (8) during flushing and the flushing water is fed to the inlet openings (5a, 5b, 5c, 5d),
**characterized in that**
• the containers (3a, 3b, 3c, 3d) are cylindrical, the axis of rotation thereof being perpendicular to the vertical axis (V),
• the inlet openings (5a, 5b, 5c, 5d) are arranged asymmetrically with respect to the relevant vertical axis (V) of the containers (3a, 3b, 3c, 3d) and, owing to angled installation of each container of the rim block cage, are arranged at an installation angle (α) to the longitudinal central axis (M) of 1°-60°, preferably 5°-45°, particularly preferably 10°-30°, and so two different amounts of active ingredient can be released from the rim block cage, depending on the direction from which the flushing water impacts on the rim block cage, by positioning the rim block cage on opposite sides of the toilet bowl.

2. The rim block cage (1) according to the preceding claim, **characterized in that** the inlet openings (5a, 5b, 5c, 5d) are slit-shaped and parallel to the flushing water guide element (8).

## Revendications

1. Bloc WC (1) destiné à recevoir des préparations solides ou en gel, comprenant
• une pluralité de récipients (3a, 3b, 3c, 3d) disposés en série les uns par rapport aux autres relativement à un axe central longitudinal (M) du bloc WC, destinés à recevoir au moins une préparation (4a, 4b, 4c, 4d), les récipients (3a, 3b, 3c, 3d) pouvant être positionnés sous le rebord (10) des toilettes de façon à pouvoir, lors de la chasse des toilettes (9), être recouverts par de l'eau de chasse, et au moins un orifice d'entrée (5a, 5b, 5c, 5d) et un orifice de sortie (6a, 6b, 6c, 6d) étant respectivement formés dans une paroi de récipient (7) pour l'eau de chasse,
• les récipients (3a, 3b, 3c, 3d) présentant respectivement un axe vertical associé (V) lorsqu'ils sont positionnés dans la cuvette des toilettes,
• un support (2) destiné à fixer le bloc WC (1) au rebord (10) des toilettes,
• un élément de guidage d'eau de chasse (8) étant disposé et conçu sur le bloc WC (1) de façon à ce que l'élément de guidage d'eau de chasse (8) reçoive de l'eau de chasse lors de la chasse, et qu'une alimentation en eau de chasse dans les orifices d'entrée (5a, 5b, 5c, 5d) soit provoquée,
**caractérisé en ce que**
• les récipients (3a, 3b, 3c, 3d) sont cylindriques, leur axe de rotation étant disposé perpendiculairement à l'axe vertical (V),
• les orifices d'entrée (5a, 5b, 5c, 5d) sont disposés asymétriquement par rapport à l'axe vertical respectif (V) des récipients (3a, 3b, 3c, 3d) et, par respectivement un réglage angulaire des récipients du bloc WC, selon un angle de réglage (α) par rapport à l'axe central longitudinal (M) de 1° à 60°, de préférence de 5° à 45°, de manière particulièrement préférée de 10° à 30°, de sorte que deux quantités différentes de distribution de substance active peuvent être libérées du bloc WC, respectivement selon la direction dans laquelle l'eau de chasse arrive sur le bloc WC, en positionnant le bloc WC sur des côtés opposés de la cuvette des toilettes.

2. Bloc WC (1) selon l'une des revendications précédentes, **caractérisé en ce que** les orifices d'entrée (5a, 5b, 5c, 5d) sont en forme de fente, parallèlement à l'élément de guidage d'eau de chasse (8).
